# EUROPÄISCHE PATENTSCHRIFT

(11) **EP 0 797 737 B1**
(45) Veröffentlichungstag und Bekanntmachung des Hinweises auf die Patenterteilung: **10.03.1999**
(21) Anmeldenummer: 95941672.8
(22) Anmeldetag: 05.12.1995
(51) Int. Cl.: F04D 29/42

(54) **KREISELPUMPENGEHÄUSE MIT INNENGEHÄUSE AUS KUNSTSTOFF**
CENTRIFUGAL PUMP CASE WITH AN INSIDE CASE MADE OF PLASTIC
CARTER DE POMPE CENTRIFUGE AVEC CARTER INTERIEUR EN PLASTIQUE

(30) Priorität: 16.12.1994 DE 4444968
(43) Veröffentlichungstag der Anmeldung: 01.10.1997
(73) Patentinhaber: KSB Aktiengesellschaft, 67227 Frankenthal (DE)
(72) Erfinder: RENNEISEN, Armin, D-64331 Weiterstadt (DE); RIEL, Axel, D-67227 Frankenthal (DE); SCHWAAB, Frank, D-67246 Dirmstein (DE)
(86) Internationale Anmeldenummer: EP9504782
(87) Internationale Veröffentlichungsnummer: WO9618822

(56) Entgegenhaltungen:
- FR-A- 2 313 580
- US-A- 2 110 079
- US-A- 5 346 363

## Beschreibung

Die Erfindung betrifft eine Kreiselpumpe nach dem Oberbegriff von Anspruch 1.

Kreiselpumpengehäuse bestehen gewöhnlich aus einem metallischen Werkstoff. Es gibt jedoch Anwendungsfälle, bei denen ein Fördermedium aufgrund seiner Aggressivität den metallischen Werkstoff schädigen kann. Für derartige Fördermedien sind aus Kunststoff bestehende Pumpengehäuse geeignet, da sie neben ihrer hohen Widerstandsfähigkeit gegen aggressive Medien auch eine günstige Fertigung ermöglichen. Für durch Druckkräfte gering belastete Anwendungsfälle haben sich vollständig aus Kunststoff bestehende Pumpengehäuse durchgesetzt. In denjenigen Anwendungsfällen jedoch, bei denen das Pumpengehäuse größeren äußeren oder inneren Druckbelastungen ausgesetzt ist, wird das Kunststoffgehäuse durch ein äußeres metallisches Gehäuse verstärkt. Damit wird der Eigenschaft des Kunststoffes, unter dem Einfluß von Druckbelastungen zu fließen, entgegengewirkt.

Es ist ein Pumpengehäuse bekannt, dessen Außengehäuse in Achsrichtung einer Antriebswelle geteilt ausgebildet ist, wobei die Teilebene durch den Druckstutzen und den Saugstutzen verläuft. Diese Bauform erlaubt die formende Herstellung eines aus Kunststoff bestehenden Innengehäuses, welches mit bereits angeformten Saug- und Druckstutzen versehen ist. Im Bereich eines Gehäuse-Verschlußdeckels verfügt das Innengehäuse über einen radial abstehenden Bund. Entsprechende Bunde befinden sich auch am Ende der Saug- und Druckstutzen. Diese Bunde dienen der Fixierung des Innengehäuses und bilden gleichzeitig eine Dichtung für daran zu befestigende Flansche von Druckleitungen oder Gehäusedeckeln. Eine entsprechende Lösung, nur mit einer Gehäuseteilung quer zur Antriebsachse, zeigt die DE-B 20 01 267. Da Kunststoffe einer Schwindung unterliegen, und innerhalb des Pumpengehäuses wechselnde Drücke vorherrschen können, sind zusätzliche Maßnahmen zur sicheren Anlage des Innengehäuses erforderlich.

Durch die US-A 5 346 363 ist ein Wasserstrahlantrieb für Schiffe bekannt, bei dem lediglich im Laufradbereich eine teilweise Kunststoffauskleidung zwischen Flansche eingeklemmt ist. Ein dem Laufrad nachgeordneter Spiralraum besteht aus Metall und ist gegenüber aggressiven Fördermedien nicht beständig. Bei unsachgemäßer Montage kann der zwischen Flanschen eingeklemmte ringförmige Teil der Auskleidung zerstört werden.

Die US-A 2 110 079 zeigt eine Kreiselpumpe zur Förderung sandhaltiger Medien. Für Verschleißzwecke verfügt sie über ein metallisches Innengehäuse. Eine zur Montage des metallischen Innengehäuses notwendige Teilfuge wird durch eine Dichtungsschnur abgedichtet. Bei der Montage werden Teile der Dichtungsschnur in nach außen offene radiale Nuten hingepreßt. Nach der verschleißbedingten Zerstörung des Innengehäuses wird die Dichtung zerstört, so daß an den radialen Nuten eine Leckage entsteht, die als Verschlußindikator für ein Bedienungspersonal dient. Beim Auftreten einer Leckage muß das Innengehäuse ersetzt werden. Eine solche Lösung ist nur bei der Förderung von Wasser bedingt tolerierbar.

Durch die DE-C-26 24 001 ist eine Schlammpumpe bekannt, deren Außengehäuse eine Gummiauskleidung umhüllt. Die Gummiauskleidung besteht aus zwei mit ihren Stirnseiten aneinander liegenden Halbschalen. Im Bereich dieser Stirnseiten sind zusätzliche Flansche angeordnet, die zusammen mit den Flanschen des Außengehäuses in einer gemeinsamen Teilfuge dichtend gegeneinander gepreßt sind. Über die Anlage der Gummiauskleidung am Außengehäuse wird keine Lehre vermitteit. An die Dichtheit solcher Pumpen werden aufgrund des Einsatzgebietes geringe Anforderungen gestellt, da eine eventuelle Leckage lediglich ein Indikator für eine Erneuerung der Auskleidung darstellt.

Der Erfindung liegt das Problem zugrunde, das Verformungsverhalten eines Kunststoff-Innengehäuses unter Druck- oder Temperatureinflüssen zu minimieren. Die Lösung dieses Problems erfolgt gemäß den Merkmalen das Anspruches 1.

Mit der Anbringung einer radialen Erstreckung im mittleren Bereich einer das Laufrad umgebenden äußeren Umfangsfläche des einteiligen Innengehäuses sowie deren Lage in der Gehäuseteilung des Außengehäuses, wird das Innengehäuse gegenüber dem Außengehäuse festgelegt. Auf das Innengehäuse einwirkende Temperaturwechsel, die eine Längenänderung des Innengehäuse verursachen, können in ihrer Wirkung erheblich reduziert werden. Die bisherigen Lösungen, die eine Festlegung eines Innengehäuses mittels als Dichfflächen wirkender Bunde an den Gehäusestirnseiten vorsieht, weisen zwischen diesen Bunden einen erheblichen axialen Abstand auf. Unter Temperatureinflüssen und den dadurch bedingten Längenänderungen kann es daher zu Verformungen des Innengehäuses kommen.

Die erfindungsgemäße Lösung sieht zur Reduzierung der Verformungen eine Festlegung des Innengehäuses im Bereich einer quer zur Wellenachse verlaufenden Gehäuseteilung vor. Der ein Laufrad umgebende Innengehäuseteil verfügt über eine äußere abstehende Erstreckung, die im Bereich der Gehäuseteilung zwischen den beiden Teilen des Außengehäuses festgelegt ist.

Damit wird für das Innengehäuse ein Festpunkt geschaffen, von dem aus durch Temperatureinflüsse bedingte Längenänderungen sich auswirken können. Da diese vorstehende bzw. abstehende Erstreckung im Bereich zwischen den Gehäusestirnseiten angeordnet ist, wirken auf das Innengehäuse geringere Formänderungsarbeiten ein. Die Teilung des Außengehäuses verläuft bei einer einstufigen Kreiselpumpe mit axialem Saug- und radialem Druckstutzen durch den Druckstutzen. Das Innengehäuse kann dann mit angespritzter oder angeformter Druckstutzenauskleidung versehen sein. Für die Saugstutzenauskleidung bietet sich eine andere konstruktive Lösung an.

Ausgestaltungen der Erfindung, die in den Ansprüchen 2 und 3 beschrieben sind, definieren den Bereich, in dem die Erstreckung am Innengehäuse angeordnet ist. Dies ist gewöhnlich der mittlere Bereich desjenigen Gehäuseabschnittes, der ein Laufrad umhüllt. Je nach Baugröße der einzusetzenden Pumpe, kann die Lage der Erstreckung im mittleren Bereich etwas variieren, um mit der Teilebene eines Druckstutzens übereinzustimmen.

Die weiteren Ausgestaltungen der Erfindung beschreiben die Form und Halterung der Erstreckung. Sie kann als umlaufendes ringförmiges Element oder als sektionsweise angeordnete vorstehende Abschnitte gestaltet sein. Die Form der vorstehenden Erstreckung ist abhängig von der Art und Weise, mit der die Gegenflächen im Bereich der Teilebene des Außengehäuses herstellbar sind. Dies ist abhängig von der bei einem Hersteller vorhandenen technischen Ausrüstung.

Ausführungsbeispiele der Erfindung sind in den Zeichnungen dargestellt und werden im folgenden beschrieben. Es zeigen die
- Fig. 1: einen Schnitt durch eine ausgekleidete Kreiselpumpe, die
- Fig. 2: eine Ansicht auf eine Gehäuseteilfläche mit eingelegtem Innengehäuse und die
- Fig. 3: eine Teilansicht auf ein Innengehäuse mit separatem Einlegeteil

In der Fig. 1 ist die Erfindung am Beispiel einer einstufigen Kreiselpumpe dargestellt, aber nicht darauf beschränkt. Die Teilebene 1 steht hier senkrecht auf der Zeichenebene. Sie verläuft quer zur Wellenachse 2, durch den Druckstutzen 3 und bildet eine Fügezone für Gehäuseteile 4, 5, die montiert ein Außengehäuse bilden.

Der Gehäuseteil 4 verfügt hier über einen Saugstutzen 6 und der Gehäuseteil 5 dient zur Aufnahme eines das Außengehäuse verschließenden Druckdeckels 7. Mit mehreren über den Umfang des Außengehäuses verteilt angeordneten Verbindungselementen 8, hier Schraubelemente, werden die Gehäuseteile 4, 5 und der Druckdeckel 7 zusammengehalten. Im Bereich einer Durchführung für die Welle 9 ist ein Widerlager 10 für eine Wellenabdichtung 11 angebracht.

In der Darstellung der Fig. 1 verfügt der Gehäuseteil 5 des Außengehäuses über eine Nut 12, in die eine Erstreckung 13 eines Innengehäuses 14 eingreift. Je nach Herstellungsart kann diese Nut 13 an nur einem oder an beiden Gehäuseteilen 4, 5 angebracht sein. Das hier dargestellte Innengehäuse 14 ist einteilig ausgebildet, wobei dies abhängig ist von dem jeweils Verwendung findenden Material. Bei einem weichen nachgiebigen Material kann die angeformte Dichtungsfläche 15 bei einer Montage in den Saugstutzen 6 geschoben werden. Bei Materialien, die eine derartige Verformung nicht zulassen, findet eine andere konstruktive Lösung Anwendung.

Eine am Druckdeckel 7 angebrachte Auskleidung 16 dient dem Verschluß des Innengehäuses 14, wobei ein Dichtungsring 17 einen Flüssigkeitsaustritt wirkungsvoll verhindert.

Durch die Festlegung des Innengehäuses 14 mit der radialen Erstreckung 13 zwischen den das Außengehäuse bildenden Gehäuseteilen 4, 5 wird die Formänderung des Innengehäuses unter Temperatureinflüssen wesentlich verringert. Die abstehende Erstreckung wirkt für das Innengehäuse 14 wie ein Festlager. Anstelle der bisher für die Formänderungsrechnung verwendeten Breite B ist nur noch der Abstand von der Erstreckung 13 zu den Endpunkten der Breite B zu verwenden. Dadurch wird das Innengehäuse 14 erheblich widerstandsfähiger gegenüber Formänderungen durch Temperatureinflüssen.

Die Fig. 2, die einem Schnitt gemäß Linie A - A von Fig. 1 entspricht, zeigt eine Ansicht auf das Gehäuseteil 4 mit eingelegtem Innengehäuse 14. In der linken Bildhälfte ist eine umlaufende Erstreckung 13 dargestellt, während in der rechten Bildhälfte mehrere segmentartige bzw. sektorförmig angeordnete Erstreckungen 13 gezeigt sind. Die Erstreckung 13 kann auch als Einlegeteil ausgebildet sein. Dies könnte ein ein- oder mehrteiliges Bauteil sein, welches beispielsweise in das Innengehäuse 14 mit eingeformt sein kann. Am Gehäuseteil 4 angeformte Halterungen 16 verfügen über Aufnahmen 17 für die Gehäuseteile 4, 5 zusammenhaltende Befestigungsmittel. In der einfachsten Form sind dies Gewindebohrungen zur Befestigung von Schrauben oder Bolzen.

In der Fig. 3 ist eine Ausführungsform einer Erstreckung 13 gezeigt, die für das Innengehäuse 14 gleichzeitig als Verstärkungselement wirkt. Die Erstreckung 13 ist hierbei Bestandteil eines separaten Einlegeteiles. Der in den Kunststoff des Innengehäuses 14 eingreifende Teil der Erstreckung 13 kann von unterschiedlicher Form sein. Wichtig ist eine das Innengehäuse 14 in seiner Bewegung behindernde Form. Beispielhaft ist hier ein im Querschnitt T-förmiges Ringelement 18 gezeigt. Dessen vom Material des Innengehäuses umschlossener Teil kann zusätzlich eine Verstärkung der Wandfläche gegenüber Verformungen bewirken. Zur Verbesserung der Verbindung ist es auch möglich, eine Vielzahl von Öffnungen 19 anzubringen. Ein abstehender Steg dient dann als Erstreckung 13 zur Fixierung des Innengehäuses 14 zwischen den Teilen 4, 5 des Außengehäuses.

## Patentansprüche

1. Kreiselpumpe mit einem Laufrad zur Förderung aggressiver Medien, mit einem kräfteübertragenden, mindestens zweiteiligen Außengehäuse (4, 5) und einem flüssigkeitsführenden, aus Kunststoff bestehenden einteiligen Innengehäuse (14), das Innengehäuse (14) mit einer radial vorstehenden Erstreckung (13) am Außengehäuse anliegt und in einer Gehäuseteilung (1) festgelegt ist, das Innengehäuse (14) durch eine deckelartige Auskleidung (16) dichtend verschlossen ist, das Innengehäuse (14) und die deckelartige Auskleidung (16) alle mit dem Fördermedium in Kontakt tretenden Oberflachen des Außengehäuses (4, 5) abdecken und das Außengehäuse (4, 5) eine quer zu einer Wellenachse (2) verlaufende Gehäuseteilung aufweist, **dadurch gekennzeichnet,** daß die Gehäuseteilung des Außengehäuses (4, 5) in einer durch den Druckstutzen (3) verlaufenden Teilebene (1) liegt und daß die radiale Erstreckung (13) im mittleren Bereich einer das Laufrad umgebenden äußeren Umfangsfläche des einteiligen Innengehäuses (14) angeordnet ist.

2. Kreiselpumpe nach Anspruch 1, dadurch gekennzeichnet, daß sich der mittlere Bereich des Innengehäuses (14) über maximal 50 % der im Bereich des Außendurchmessers feststellbaren Breite (B) des Innengehäuses (14) erstreckt.

3. Kreiselpumpe nach Anspruch 1 oder 2, dadurch gekennzeichnet, daß die am Innengehäuse (14) vorstehende Erstreckung (13) ein- oder mehrteilig ist.

4. Kreiselpumpe nach Anspruch 3, dadurch gekennzeichnet, daß die vorstehende Erstreckung (13) des Innengehäuses (14) in der Teilebene (1) der Gehausetellung eingeklemmt ist.

5. Kreiselpumpe nach Anspruch 3 oder 4, dadurch gekennzeichnet, daß die vorstehende Erstreckung (13) das Innengehäuse (14) im Außengehäuse (4, 5) positioniert.

6. Kreiselpumpe nach einem der Ansprüche 1 bis 5, dadurch gekennzeichnet, daß die Erstreckung (13) als ein- oder mehrteiliges Einlegeteil (16) ausgebildet ist.

## Claims

1. Centrifugal pump with an impeller for delivering aggressive media, with a force-transmitting, at least bipartite outer case (4, 5), and with a liquid-conducting, unipartite inner case (14) consisting of plastic, the inner case (14) bearing against the outer case with a radially protruding extension (13) and being fixed in a case division (1), the inner case (14) being sealed by a cover-like coating (16), the inner case (14) and the cover-like coating (16) covering all surfaces of the outer case (4, 5) which come into contact with the pumped medium, and the outer case (4, 5) having a case division extending transverse to a shaft axis (2) characterized in that the case division of the outer case (4, 5) is situated in a parting plane (1) extending through the pressure connection (3), and in that the radial extension (13) is arranged in the middle region of an outer circumferential surface, surrounding the impeller, of the unipartite inner case (14).

2. Centrifugal pump according to Claim 1, characterized in that the middle region of the inner case (14) extends over at most 50% of the width (B) of the inner case (14) which can be fixed in the region of the outside diameter.

3. Centrifugal pump according to Claim 1 or 2, characterized in that the extension (13) protruding on the inner case (14) is unipartite or multipartite.

4. Centrifugal pump according to Claim 3, characterized in that the protruding extension (13) of the inner case (14) is clamped in the parting plane (1) of the case division.

5. Centrifugal pump according to Claim 3 or 4, characterized in that the protruding extension (13) positions the inner case (14) in the outer case (4, 5).

6. Centrifugal pump according to one of Claims 1 to 5, characterized in that the extension (13) is constructed as a unipartite or multipartite insert (16).

## Revendications

1. Pompe centrifuge avec une roue mobile pour le transport de fluides agressifs, avec un corps extérieur en au moins deux parties (4, 5) assurant la transmission des efforts, et un corps intérieur en une partie (14) constitué de matière synthétique, assurant le guidage du liquide, le corps intérieur (14) s'applique avec une extension en saillie radiale (13) contre le corps extérieur et est fixé dans une partition de corps (1), le corps intérieur (14) est obturé de façon étanche par un garnissage (16) du genre d'un couvercle, le corps intérieur (14) et le garnissage du genre d'un couvercle (16) couvrent toutes les surfaces du corps extérieur (4, 5) venant en contact avec le fluide transporté, et le corps extérieur (4, 5) présente une partition de corps orientée transversalement à un axe d'arbre (2), caractérisée en ce que la partition de corps du corps extérieur (4, 5) se trouve dans un plan de séparation (1) passant par le tuyau de refoulement (3) et en ce que l'extension radiale (13) est disposée dans la zone centrale d'une surface latérale extérieure du corps intérieur en une partie (14) entourant la roue mobile.

2. Pompe centrifuge suivant la revendication 1, caractérisée en ce que la zone centrale du corps intérieur (14) s'étend au maximum sur 50 % de la largeur (B) du corps intérieur (14) contrôlable dans la zone du diamètre extérieur.

3. Pompe centrifuge suivant la revendication 1 ou 2, caractérisée en ce que l'extension (13) en saillie sur le corps intérieur (14) est en une ou en plusieurs parties.

4. Pompe centrifuge suivant la revendication 3, caractérisée en ce que l'extension en saillie (13) du corps intérieur (14) est serrée dans le plan de séparation (1) de la partition de corps.

5. Pompe centrifuge suivant la revendication 3 ou 4, caractérisée en ce que l'extension en saillie (13) positionne le corps intérieur (14) dans le corps extérieur (4, 5).

6. Pompe centrifuge suivant l'une quelconque des revendications 1 à 5, caractérisée en ce que l'extension (13) est constituée par une pièce encastrée (16) en une ou en plusieurs parties.
